# EUROPÄISCHE PATENTSCHRIFT

(11) **EP 2 643 131 B1**
(45) Veröffentlichungstag und Bekanntmachung des Hinweises auf die Patenterteilung: **07.10.2015**
(21) Anmeldenummer: 11716845.0
(22) Anmeldetag: 25.03.2011
(51) Int. Cl.: B26D 3/18, B26D 3/26

(54) **ZERKLEINERUNGSVORRICHTUNG FÜR LEBENSMITTEL MIT EINEM DECKELTEIL**
COMMINUTION APPARATUS FOR FOODSTUFFS HAVING A COVER PART
DISPOSITIF DE FRACTIONNEMENT POUR PRODUITS ALIMENTAIRES COMPRENANT UN ÉLÉMENT COUVERCLE

(30) Priorität: 13.12.2010 DE 202010013110 U
(43) Veröffentlichungstag der Anmeldung: 02.10.2013
(73) Patentinhaber: Genius GmbH, 65549 Limburg (DE)
(72) Erfinder: Repac, Cedomir, 65611 Brechen (DE)
(74) Vertreter: Grabovac, Dalibor
(86) Internationale Anmeldenummer: PCT/EP2011/054650
(87) Internationale Veröffentlichungsnummer: WO 2012/079780

(56) Entgegenhaltungen:
- DE-U1-202009 006 804
- DE-U1-202010 010 796
- FR-A5- 2 109 123
- GB-A- 608 748
- US-A- 2 004 858
- US-A- 3 554 253
- US-S1- D 485 328

## Beschreibung

Die Erfindung betrifft eine Zerkleinerungsvorrichtung für Lebensmittel, die ein Schneidteil und ein schwenkbar gelagertes Betätigungsteil zum Hindurchdrücken von zu zerkleinerndem Gut durch das Schneidteil aufweist, mit einem Deckelteil zum Anbringen an einem Aufnahmebehälter für zerkleinertes Gut, wobei das Deckelteil eine Öffnung mit einem Durchgang für zerkleinertes Gut aufweist, und wobei die Schwenklagerung für das Betätigungsteil oberhalb der Oberseite des Deckelteils angeordnet ist.

Aus US 7,191,691 B1 ist eine Zerkleinerungsvorrichtung bekannt, die einen kleinen Auffangbehälter für das zerkleinerte Gut aufweist. An dem Vorratsbehälter sind Fortsätze angeordnet, in die ein Schwenkteil mit Pressstempeln verschwenkbar einhängbar ist, um zu zerkleinerndes Gut durch ein auf dem Auffangbehälter aufgesetztes Gittermesser zu drücken. Nachteiligerweise muss bei dieser Anordnung nach dem erfolgten Schneidvorgang das Schneidgut aus dem Auffangbehälter entnommen und in die Schüssel zu den übrigen Zutaten des anzufertigenden Salates gegeben werden. Bei solchen Schneidanordnungen ist insbesondere der Zusatzaufwand zu bemängeln, der dadurch entsteht, dass die gesamte Schneideinrichtung nach dem erfolgten Schneidvorgang zusätzlich zur Schüssel aufwendig gereinigt werden muss. Eine ähnliche Vorrichtung, die dieselben Nachteile aufweist, ist aus FR 747.115 bekannt. Diese Vorrichtung hat den besonderen Nachteil, dass sie einen äußerst kleinen Auffangbehälter aufweist, der häufiger geleert werden muss.

Aus DE 102009023167 A1 ist eine Vorrichtung zum Schneiden von Nahrungsmitteln, wie Obst und Gemüse, mit einem mehrere Schneiden aufweisenden Schneidteil und einem Betätigungsteil, welche gegeneinander verschwenkbar gelagert sind, bekannt. Zum Schneiden des Schneidgutes wird das Betätigungsteil gegen das Schneidteil gedrückt, wobei das Betätigungsteil einen Stempel aufweist, der das Schneidgut durch das Schneidteil hindurchdrückt. Hierbei tauchen die Schneiden in korrespondierende Vertiefungen des Stempels ein. Die Vorrichtung weist außerdem ein Deckelteil zum Anbringen an einem Aufnahmebehälter für das geschnittene Schneidgut auf, wobei das Deckelteil eine Öffnung aufweist, die einen Durchgang für das geschnittene Schneidgut bildet. Nach einer besonderen Ausgestaltung dieser Vorrichtung ist vorgesehen, dass in der Öffnung die Schwenklagerung des Betätigungsteiles aufgenommen ist oder dass das Betätigungsteil beim Verschwenken im Wesentlichen in die Öffnung des Deckelteils eintaucht.

Ein besonderer Nachteil dieser Vorrichtung besteht jedoch darin, dass die Öffnung samt Schneidteil und der Pressstempel des Betätigungsteiles zwangsläufig in den Bereich unterhalb des Deckelteils ragen. Dies führt häufig zu einem Verklemmen des Gerätes, weil das gerade im Schneidprozess befindliche Schneidgut - obwohl die Schüssel auf der die Vorrichtung befestigt ist, noch nicht vollständig gefüllt ist - auf dem bereits in der Schüssel befindlichen, bereits geschnittenen Gut aufsetzt, bevor das gerade im Schneidprozess befindliche Schneidgut vollständig durch das Schneidteil gedrückt wurde.

US D485,328 S offenbart eine Zerkleinerungsvorrichtung für Lebensmittel mit einem schwenkbaren Betätigungsteil und einem in einem Deckel angeordneten Schneidteil. Das Betätigungsteil ist über ein einteiliges Lager an dem Deckel gelagert, wobei das Lager oberhalb der Oberseite des Deckels angeordnet ist.

US 3,554,253 A offenbart ein Gerät mit einem schwenkbaren Betätigungsteil, das über ein einteiliges Lager an dem Gerät gelagert ist.

DE 20 2009 006 804 U1 offenbart eine Zerkleinerungsvorrichtung für Lebensmittel mit einem Betätigungsteil, das über Schwenklager an einem Deckel gelagert ist. Die Schwenklager sind in einem Seitenbereich des Deckels angeordnet. Es ist daher die Aufgabe der vorliegenden Erfindung, eine Zerkleinerungsvorrichtung für Lebensmittel der eingangs genannten Art anzugeben, bei der der vorgenannte Nachteil vermieden - oder zumindest gemildert ist.

Die Aufgabe wird durch eine Zerkleinerungsvorrichtung gelöst, die dadurch gekennzeichnet ist, dass sich sämtliche Bauteile der Zerkleinerungsvorrichtung oberhalb des Deckelteils befinden, so dass der Aufnahmebehälter vollständig mit Schneidgut füllbar ist.

Dadurch, dass die Schwenklagerung oberhalb des Deckelteils angeordnet ist, kann der gesamte Bereich unterhalb des Deckelteils vorteilhafter Weise frei von Bauteilen der Zerkleinerungsvorrichtung bleiben.

Die erfindungsgemäße Zerkleinerungsvorrichtung ermöglicht es in vorteilhafter Weise, jeweils den Auffangbehälter, auf den sie aufgesetzt ist vollständig und automatisch mit zerkleinertem Schneidgut zu füllen, wobei ein Verklemmen des Schneidmechanismus weitgehend vermieden ist.

Die Erfindung hat darüber hinaus auch den Vorteil, dass auch besonders flache Auffangbehälter verwendet werden können, weil erfindungsgemäß - außer bei ganz außergewöhnlich großem Schneidgut - nicht mehr die Gefahr besteht, dass das Schneidgut den Behälterboden erreicht, bevor es vollständig durch das Schneidteil gedrückt wurde, und sich deswegen verklemmt.

Im Gegensatz zu der aus dem Stand der Technik bekannten Vorrichtung mit in der Öffnung angeordneter Schwenklagerung, ist eine Reinigung nach Gebrauch besonders einfach. Dies insbesondere, weil die Schwenklagerbauteile leicht zugänglich sind.

Darüber hinaus muss das Schneidteil nicht wie bei der aus dem Stand der Technik bekannten Vorrichtung umständlich tief in die Öffnung eingesetzt werden. Vielmehr ist es erfindungsgemäß ausreichend, wenn das Schneidteil auf dem Deckelteil - vorzugsweise gegen ungewolltes Verschieben gesichert - lediglich aufliegt oder aufsetzbar ist. Hierdurch ist es erfindungsgemäß leicht entnehmbar und/oder austauschbar.

Besonders vorteilhaft ist eine Ausführung, bei der das Schneidteil - vorzugsweise abnehmbar und/oder austauschbar - oberhalb der Unterseite des Deckelteils angeordnet ist.

Es kann erfindungsgemäß in vorteilhafter Weise auch vorgesehen sein, dass das Schneidteil in einer Schneidebene angeordnet ist und dass das Schwenklager und/oder eine Schwenkachse des Schwenklagers in der Schneidebene angeordnet sind. Diese Ausführung erlaubt es, die Länge der Pressstempel des Betätigungsteils kurz zu halten. Darüber hinaus ist bei dieser Ausführung das zwischen den Scheiden des Schneidteils und den Pressstempeln des Betätigungsteils erforderliche Spiel besonders klein. Dies hat den Vorteil, dass die Vorrichtung noch weniger zum Verklemmen neigt.

Bei einer besonderen Ausführung der Zerkleinerungsvorrichtung ist das Schneidteil oberhalb der Oberseite des Deckelteiles angeordnet.

Die erfindungsgemäße Zerkleinerungsvorrichtung kann auf Grund der besonderen Positionierung der Schwenklagerung vorteilhaft so ausgebildet sein, dass ein Verklemmen von Schneidgut zwischen dem Rand der Öffnung und dem Betätigungsteil weitgehend vermieden ist. Dies insbesondere auch deshalb, weil es erfindungsgemäß nicht mehr erforderlich ist, dass das Betätigungsteil in die Öffnung eintaucht.

Bei einer besonderen Ausführungsform der erfindungsgemäßen Zerkleinerungsvorrichtung ist vorgesehen, dass zumindest ein Schwenklagerbauteil auf die Oberseite des Deckelteiles aufgesetzt und/oder an der Oberseite des Deckelteiles angeordnet ist. Alternativ oder zusätzlich kann vorgesehen sein, auf der Oberseite des Deckelteiles zumindest ein Halteteil angeordnet ist, das zumindest ein Schwenklagerbauteil trägt oder die ein Schwenklagerbauteil aufweist. Ein Schwenklagerbauteil kann beispielsweise ein Lagerzapfen oder ein Lagerbock oder eine Aufnahme für einen Lagerzapfen oder eine Aufnahme für eine Lagerwelle sein.

Bei einer besonders verwindungssteifen Ausführungsform der erfindungsgemäßen Zerkleinerungsvorrichtung weist das Halteteil für das Schwenklagerbauteil einen Rahmen oder zumindest einen von der Oberseite hervorstehenden Fortsatz oder zumindest eine Wandung oder zumindest einen Lagerbock auf.

Beispielsweise kann das Halteteil einen Rahmen aufweisen, der die Öffnung und/oder den Durchgang zumindest abschnittweise umgibt.

Bei einer besonderen Ausführungsform, die leicht zu handhaben ist, sind zwei Halteteile einander gegenüberliegend beidseitig der Öffnung angeordnet.

Es kann insbesondere vorgesehen sein, dass ein Schwenklagerbauteil auf einer der Öffnung zugewandten Seite des Halteteils angeordnet ist. Bei einer besonderen Ausführungsform ist vorgesehen, dass zwei Schwenklagerbauteile - vorzugsweise einander gegenüberliegend - jeweils auf einer der Öffnung zugewandten Seite ihres Halteteils angeordnet sind.

Es kann alternativ auch vorgesehen sein, dass das Schwenklagerbauteil auf einer der Öffnung abgewandten Seite der Haltevorrichtung angeordnet ist.

Bei einer vorteilhaften Ausführung der erfindungsgemäßen Zerkleinerungsvorrichtung weist das zumindest eine Halteteil eine Ausnehmung auf, die als Lageraufnahme für einen Lagerzapfen dient und/oder dass das zumindest eine Halteteil eine u-förmige Ausnehmung aufweist, die als Lageraufnahme für einen Lagerzapfen dient.

Bei einer anderen Ausführung, deren Schwenklagerbauteile - beispielsweise für einen Reinigungsvorgang - besonders leicht zugänglich sind, sind zwei Schwenklagerbauteile - vorzugsweise einander gegenüberliegend - jeweils auf einer der Öffnung abgewandten Seite ihres Halteteils angeordnet.

Bei einer vorteilhaften Ausführung der erfindungsgemäßen Zerkleinerungsvorrichtung weist die Schwenklagerung zumindest einen in einer Lageraufnahme gelagerten Lagerzapfen auf. Insbesondere kann vorteilhaft vorgesehen sein, dass die Schwenklagerung beidseitig und oberhalb der Öffnung jeweils einen in jeweils einer Lageraufnahme gelagerten Lagerzapfen aufweist.

Bei einer vorteilhaften Ausführung der erfindungsgemäßen Zerkleinerungsvorrichtung, die insbesondere eine einfache Zugänglichkeit zu den Schwenklagerbauteilen ermöglicht, ist die Schwenklagerung außerhalb der Öffnung angeordnet. Diese Ausführung hat darüber hinaus den Vorteil, dass der Benutzer die Funktionsweise des Schwenkmechanismus leicht überwachen und gegebenenfalls Verklemmungen leicht beseitigen kann.

Weitere Ziele, Vorteile, Merkmale und Anwendungsmöglichkeiten der vorliegenden Erfindung ergeben sich aus der nachfolgenden Beschreibung mehrerer Ausführungsbeispiele anhand der Zeichnungen.

In der Zeichnung ist der Erfindungsgegenstand schematisch dargestellt und wird anhand der Figuren nachfolgend beschrieben, wobei gleiche oder gleich wirkende Elemente zumeist mit denselben Bezugszeichen versehen sind. Dabei zeigen:
- Fig. 1: eine erfindungsgemäße Zerkleinerungsvorrichtung mit nach oben geschwenktem Betätigungsteil,
- Fig. 2: die erfindungsgemäße Zerkleinerungsvorrichtung mit gegen das Schneidteil geschwenktem Betätigungsteil,
- Fig. 3: eine andere Zerkleinerungsvorrichtung mit nach oben geschwenktem Betätigungsteil, welche nicht unter den Schutzbereich der Ansprüche fällt,
- Fig. 4: die andere Zerkleinerungsvorrichtung mit gegen das Schneidteil geschwenktem Betätigungsteil und
- Fig. 5: die andere Zerkleinerungsvorrichtung mit nach oben geschwenktem Betätigungsteil von hinten.

Fig. 1 zeigt eine Zerkleinerungsvorrichtung 1 für Lebensmittel, die ein Schneidteil 2 und einen schwenkbar gelagertes Betätigungsteil 3 zum Hindurchdrücken von zu zerkleinerndem Gut durch das Schneidteil 2 aufweist. Die Zerkleinerungsvorrichtung 1 weist außerdem ein Deckelteil 4 zum Anbringen an einem Aufnahmebehälter 5 für zerkleinertes Gut auf. Das Deckelteil 4 weist seinerseits eine Öffnung 6 mit einem Durchgang für zerkleinertes Gut auf. Die Schwenklagerung 7 für das Betätigungsteil 3 ist oberhalb der Oberseite des Deckelteiles 4 angeordnet.

Auf der Oberseite des Deckelteiles 4 ist ein Rahmen 8 angeordnet, der die Öffnung 6 umgibt. Auf den Außenlängsseiten des Rahmens 8 sind zwei von der Öffnung 6 weg weisende Lagerzapfen 9 angeordnet. Die Lagerzapfen 9 definieren eine gemeinsame Schwenkachse für das Betätigungsteil 3. Diese gemeinsame Schwenkachse befindet sich in derselben gedachten Ebene, in der sich auch das Schneidteil 2 befindet.

Das Betätigungsteil 3 weist zwei Lageraufnahmen 13 für die Lagerzapfen 9, nämlich zwei Lagergabeln 10 auf. Darüber hinaus ist das Betätigungsteil 3 mit einer Vielzahl von Pressstempeln 11 versehen, die so angeordnet sind, dass sie in der Endphase eines Schneidvorganges zwischen die Scheiden des Schneidteils 2 tauchen.

Sämtliche Bauteile der Zerkleinerungsvorrichtung 1 befinden sich oberhalb des Deckelteiles 4, so dass der Auffangbehälter 5 vollständig mit Schneidgut gefüllt werden kann, ohne dass es bereits vorher zu Verklemmungen kommt.

Fig. 2 zeigt die erfindungsgemäße Zerkleinerungsvorrichtung 1 mit gegen das Schneidteil 2 geschwenktem Betätigungsteil 3. Insbesondere dieser Figur ist deutlich entnehmbar, dass sämtliche Bauteile der Zerkleinerungsvorrichtung 1 befinden sich oberhalb des Deckelteiles 4, so dass der Auffangbehälter 5 vollständig mit Schneidgut gefüllt werden kann, ohne dass es bereits vorher zu Verklemmungen kommt.

Fig. 3 zeigt eine andere Zerkleinerungsvorrichtung 1 mit nach oben geschwenktem Betätigungsteil. Auch bei dieser Ausführung befindet sich die Schwenklagerung 7 oberhalb der Oberseite des Deckelteiles 4.

Konkret sind auf der Oberseite des Deckelteiles 4 zwei Lagerböcke 12 angeordnet, die jeweils einen Lagerzapfen 9 aufweisen. Dies ist besonders gut in Fig. 5 erkennbar. Die Lagerzapfen 9 sind dazu bestimmt, in Lagergabeln 10 des Betätigungsteils 3 aufgenommen zu werden.

Fig. 4 zeigt die andere Zerkleinerungsvorrichtung 1 mit gegen das Schneidteil 2 geschwenktem Betätigungsteil 3. Es ist zu erkennen, dass das Deckelteil 4 nach oben konvex gewölbt ausgeführt ist. Dies hat den Vorteil, dass die Zerkleinerungsvorrichtung 1 optisch flachbauend ausgebildet sein kann und trotzdem der Innenraum des Auffangbehälters 5 frei von Bauteilen der Zerkleinerungsvorrichtung 1 bleibt.

Die Erfindung wurde in Bezug auf eine besondere Ausführungsform beschrieben. Es ist jedoch selbstverständlich, dass Änderungen und Abwandlungen durchgeführt werden können, ohne dabei den Schutzbereich der nachstehenden Ansprüche zu verlassen.

### Bezugszeichenliste:

- 1: Zerkleinerungsvorrichtung
- 2: Schneidteil
- 3: Betätigungsteil
- 4: Deckelteil
- 5: Aufnahmebehälter
- 6: Öffnung
- 7: Schwenklagerung
- 8: Rahmen
- 9: Lagerzapfen
- 10: Lagergabeln
- 11: Pressstempel
- 12: Lagerböcke
- 13: Lageraufnahme

## Patentansprüche

1. Zerkleinerungsvorrichtung (1) für Lebensmittel, die ein Schneidteil (2) und ein schwenkbar gelagertes Betätigungsteil (3) zum Hindurchdrücken von zu zerkleinerndem Gut durch das Schneidteil (2) aufweist, mit einem Deckelteil (4) zum Anbringen an einem Aufnahmebehälter (5) für zerkleinertes Gut, wobei das Deckelteil (4) eine Öffnung (6) mit einem Durchgang für zerkleinertes Gut aufweist, und wobei die Schwenklagerung (7) für das Betätigungsteil oberhalb der Oberseite des Deckelteiles (4) angeordnet ist, **dadurch gekennzeichnet, dass** sich sämtliche Bauteile der Zerkleinerungsvorrichtung oberhalb des Deckelteils befinden, so dass der Aufnahmebehälter (5) vollständig mit Schneidgut füllbar ist.

2. Zerkleinerungsvorrichtung (1) nach Anspruch 1, **dadurch gekennzeichnet, dass** zumindest ein Schwenklagerbauteil auf die Oberseite des Deckelteiles (4) aufgesetzt ist und/oder an der Oberseite des Deckelteiles (4) angeordnet ist.

3. Zerkleinerungsvorrichtung nach Anspruch 1 oder 2, **dadurch gekennzeichnet, dass** auf der Oberseite des Deckelteils zumindest ein Halteteil angeordnet ist, das zumindest ein Schwenklagerbauteil trägt oder die ein Schwenklagerbauteil aufweist.

4. Zerkleinerungsvorrichtung (1) nach Anspruch 3, **dadurch gekennzeichnet, dass** das Halteteil einen Rahmen (8) oder zumindest einen von der Oberseite hervorstehenden Fortsatz oder zumindest eine Wandung oder zumindest einen Lagerbock (12) aufweist.

5. Zerkleinerungsvorrichtung (1) nach Anspruch 3, **dadurch gekennzeichnet, dass** das Halteteil einen Rahmen (8) aufweist, der die Öffnung (6) und/oder den Durchgang zumindest abschnittweise umgibt.

6. Zerkleinerungsvorrichtung (1) nach einem der vorhergehenden Ansprüche 3 bis 5, **dadurch gekennzeichnet, dass** das Schwenklagerbauteil auf einer der Öffnung (6) zugewandten Seite des Halteteils angeordnet ist und/oder zwei Schwenklagerbauteile - vorzugsweise einander gegenüberliegend - jeweils auf einer der Öffnung (6) zugewandten Seite ihres Halteteils angeordnet sind.

7. Zerkleinerungsvorrichtung (1) nach einem der vorhergehenden Ansprüche 3 bis 5, **dadurch gekennzeichnet, dass** das Schwenklagerbauteil auf einer der Öffnung (6) abgewandten Seite des Halteteils angeordnet ist und/oder zwei Schwenklagerbauteile - vorzugsweise einander gegenüberliegend - jeweils auf einer der Öffnung (6) abgewandten Seite ihres Halteteils angeordnet sind.

8. Zerkleinerungsvorrichtung (1) nach einem der vorhergehenden Ansprüche 1 bis 7, **dadurch gekennzeichnet, dass** die Schwenklagerung (7) zumindest einen in einer Lageraufnahme (13) gelagerten Lagerzapfen (9) aufweist und/oder dass das Schwenklager beidseitig und oberhalb der Öffnung (6) jeweils einen in jeweils einer Lageraufnahme (13) gelagerten Lagerzapfen (9) aufweist.

9. Zerkleinerungsvorrichtung (1) nach einem der vorhergehenden Ansprüche 1 bis 8, **dadurch gekennzeichnet, dass** das Schneidteil (2) - vorzugsweise abnehmbar und/oder austauschbar - auf das Deckelteil (4) aufgesetzt ist.

10. Zerkleinerungsvorrichtung (1) nach einem der vorhergehenden Ansprüche 1 bis 9, **dadurch gekennzeichnet, dass** das Schneidteil (2) - vorzugsweise abnehmbar und/oder austauschbar - oberhalb der Unterseite des Deckelteils (4) angeordnet ist.

11. Zerkleinerungsvorrichtung (1) nach einem der vorhergehenden Ansprüche 1 bis 10, **dadurch gekennzeichnet, dass** das Schneidteil (2) in einer Schneidebene angeordnet ist und dass die Schwenklagerung (7) und/oder eine Schwenkachse der Schwenklagerung (7) in der Schneidebene angeordnet sind.

12. Zerkleinerungsvorrichtung (1) nach einem der vorhergehenden Ansprüche1 bis 11, **dadurch gekennzeichnet, dass** das Schneidteil (2) oberhalb der Oberseite des Deckelteiles (4) angeordnet ist.

13. Zerkleinerungsvorrichtung (1) nach einem der vorhergehenden Ansprüche 1 bis 12 **dadurch gekennzeichnet, dass** die Schwenklagerung (7) außerhalb der Öffnung (6) angeordnet ist.

## Claims

1. Comminution apparatus (1) for foodstuffs, having a cutting part (2) and a pivotably mounted actuating part (3) for pushing material to be comminuted through the cutting part (2), having a lid part (4) for attaching to a receptacle (5) for comminuted material, wherein the lid part (4) has an opening (6) with a passage for comminuted material, and wherein the pivot mounting (7) for the actuating part is arranged above the top side of the lid part (4), **characterized in that** all the components of the comminution apparatus are located above the lid part such that the receptacle (5) is completely fillable with cut material.

2. Comminution apparatus (1) according to Claim 1, **characterized in that** at least one pivot mounting component is positioned on the top side of the lid part (4) and/or is arranged on the top side of the lid part (4).

3. Comminution apparatus according to Claim 1 or 2, **characterized in that** at least one holding part, which bears at least one pivot mounting component or which has a pivot bearing component, is arranged on the top side of the lid part.

4. Comminution apparatus (1) according to Claim 3, **characterized in that** the holding part has a frame (8) or at least one extension protruding from the top side or at least one wall or at least one bearing block (12).

5. Comminution apparatus (1) according to Claim 3, **characterized in that** the holding part has a frame (8) which at least regionally surrounds the opening (6) and/or the passage.

6. Comminution apparatus (1) according to one of the preceding Claims 3 to 5, **characterized in that** the pivot bearing component is arranged on a side, facing the opening (6), of the holding part, and/or two pivot bearing components - which are preferably located opposite one another - are each arranged on a side, facing the opening (6), of their holding part.

7. Comminution apparatus (1) according to one of the preceding Claims 3 to 5, **characterized in that** the pivot bearing component is arranged on a side, facing away from the opening (6), of the holding part, and/or two pivot bearing components - which are preferably located opposite one another - are each arranged on a side, facing away from the opening (6), of their holding part.

8. Comminution apparatus (1) according to one of the preceding Claims 1 to 7, **characterized in that** the pivot mounting (7) has at least one bearing pin (9) mounted in a bearing receptacle (13), and/or in that the pivot bearing has in each case one bearing pin (9), mounted in one bearing receptacle (13) in each case, on both sides and above the opening (6).

9. Comminution apparatus (1) according to one of the preceding Claims 1 to 8, **characterized in that** the cutting part (2) is positioned - preferably in a removable and/or exchangeable manner - on the lid part (4).

10. Comminution apparatus (1) according to one of the preceding Claims 1 to 9, **characterized in that** the cutting part (2) is arranged - preferably in a removable and/or exchangeable manner - above the underside of the lid part (4).

11. Comminution apparatus (1) according to one of the preceding Claims 1 to 10, **characterized in that** the cutting part (2) is arranged in a cutting plane, and **in that** the pivot mounting (7) and/or a pivot axis of the pivot mounting (7) are arranged in the cutting plane.

12. Comminution apparatus (1) according to one of the preceding Claims 1 to 11, **characterized in that** the cutting part (2) is arranged above the top side of the lid part (4).

13. Comminution apparatus (1) according to one of the preceding Claims 1 to 12, **characterized in that** the pivot mounting (7) is arranged outside the opening (6).

## Revendications

1. Dispositif de fractionnement (1) pour produits alimentaires, qui présente une partie de coupe (2) et une partie d'actionnement (3) supportée de manière pivotante pour presser un produit à fractionner à travers la partie de coupe (2), comprenant une partie de couvercle (4) pour l'application sur un récipient (5) de réception de produit fractionné, la partie de couvercle (4) présentant une ouverture (6) avec un passage pour le produit fractionné, et le support sur palier pivotant (7) pour la partie d'actionnement étant disposé au-dessus du côté supérieur de la partie de couvercle (4), **caractérisé en ce que** tous les composants du dispositif de fractionnement se trouvent au-dessus de la partie de couvercle, de sorte que le récipient (5) de réception puisse être complètement rempli avec du produit coupé.

2. Dispositif de fractionnement (1) selon la revendication 1, **caractérisé en ce qu'**au moins un composant du palier pivotant est posé sur le côté supérieur de la partie de couvercle (4) et/ou est disposé au niveau du côté supérieur de la partie de couvercle (4).

3. Dispositif de fractionnement selon la revendication 1 ou 2, **caractérisé en ce qu'**au moins une partie de retenue est disposée sur le côté supérieur de la partie de couvercle, laquelle porte au moins un composant du palier pivotant ou présente un composant du palier pivotant.

4. Dispositif de fractionnement (1) selon la revendication 3, **caractérisé en ce que** la partie de retenue présente un cadre (8) ou au moins une avancée saillant depuis le côté supérieur ou au moins une paroi ou au moins un support de palier (12) .

5. Dispositif de fractionnement (1) selon la revendication 3, **caractérisé en ce que** la partie de retenue présente un cadre (8) qui entoure au moins en partie l'ouverture (6) et/ou le passage.

6. Dispositif de fractionnement (1) selon l'une quelconque des revendications précédentes 3 à 5, **caractérisé en ce que** le composant du palier pivotant est disposé sur un côté de la partie de retenue tourné vers l'ouverture (6) et/ou deux composants du palier pivotant - de préférence opposés l'un à l'autre - sont à chaque fois disposés sur un côté de leur partie de retenue tourné vers l'ouverture (6).

7. Dispositif de fractionnement (1) selon l'une quelconque des revendications précédentes 3 à 5, **caractérisé en ce que** le composant du palier pivotant est disposé sur un côté de la partie de retenue opposé à l'ouverture (6) et/ou deux composants du palier pivotant - de préférence opposés l'un à l'autre - sont disposés à chaque fois sur un côté de leur partie de retenue opposé à l'ouverture (6).

8. Dispositif de fractionnement (1) selon l'une quelconque des revendications précédentes 1 à 7, **caractérisé en ce que** le support sur palier pivotant (7) présente au moins un tourillon de palier (9) supporté dans un logement de palier (13) et/ou **en ce que** le palier pivotant présente de part et d'autre et au-dessus de l'ouverture (6) à chaque fois un tourillon de palier (9) supporté dans un logement de palier respectif (13).

9. Dispositif de fractionnement (1) selon l'une quelconque des revendications précédentes 1 à 8, **caractérisé en ce que** la partie de coupe (2) est posée - de préférence de manière amovible et/ou remplaçable - sur la partie de couvercle (4).

10. Dispositif de fractionnement (1) selon l'une quelconque des revendications précédentes 1 à 9, **caractérisé en ce que** la partie de coupe (2) est disposée - de préférence de manière amovible et/ou remplaçable - au-dessus du côté inférieur de la partie de couvercle (4) .

11. Dispositif de fractionnement (1) selon l'une quelconque des revendications 1 à 10, **caractérisé en ce que** la partie de coupe (2) est disposée dans un plan de coupe et **en ce que** le support sur palier pivotant (7) et/ou un axe de pivotement du support sur palier pivotant (7) sont disposés dans le plan de coupe.

12. Dispositif de fractionnement (1) selon l'une quelconque des revendications précédentes 1 à 11, **caractérisé en ce que** la partie de coupe (2) est disposée au-dessus du côté supérieur de la partie de couvercle (4).

13. Dispositif de fractionnement (1) selon l'une quelconque des revendications précédentes 1 à 12, **caractérisé en ce que** le support sur palier pivotant (7) est disposé à l'extérieur de l'ouverture (6).
